# EUROPÄISCHE PATENTSCHRIFT

(11) **EP 0 365 813 B1**
(45) Veröffentlichungstag und Bekanntmachung des Hinweises auf die Patenterteilung: **07.04.1993**
(21) Anmeldenummer: 89116933.6
(22) Anmeldetag: 13.09.1989
(51) Int. Cl.: C10B 27/04, B01D 53/34

(54) **Einrichtung zum Absaugen, Verbrennen und Reinigen der beim Beschicken von Horizontalkammer-Verkokungsöfen anfallenden Füllgase**
Installation for venting, burning and purifying of filling gases generated when charging a horizontal coking chamber
Installation pour aspirer, brûler et purifier les gaz de remplissage provenant du chargement des fours horizontaux de cokéfaction

(30) Priorität: 22.10.1988 DE 3836034
(43) Veröffentlichungstag der Anmeldung: 02.05.1990
(73) Patentinhaber: Krupp Koppers GmbH, 45143 Essen (DE)
(72) Erfinder: Schücker, Franz-Josef, D-4620 Castrop-Rauxel (DE)

(56) Entgegenhaltungen:
- DE-C- 882 691
- DE-U- 1 865 525
- FR-A- 1 280 359
- US-A- 2 218 916

## Beschreibung

Einrichtung zum Absaugen, Verbrennen und Reinigen der beim Beschicken von Horizontalkammer-Verkokungsöfen anfallenden Füllgase.

Die Erfindung betrifft eine Einrichtung zum Absaugen, Verbrennen und Reinigen der beim Beschicken von Horizontalkammer-Verkokungsöfen anfallenden Füllgase, die eine Brennkammer aufweist.

Eine derartige Einrichtung ist aus der DE-AS 24 06 314 bekannt. Hierbei ist vorgesehen, daß zur Sicherstellung einer vollständigen Verbrennung der im Füllgas enthaltenen Kohle-und Teerpartikel die Strömungsgeschwindigkeit in der Brennkammer weniger als 10 m/sec beträgt. Dies bedingt, daß die Brennkammer beachtliche Abmessungen und ein sehr hohes Gewicht aufweist. Bei der üblichen Anordnung der Brennkammer auf dem Füllwagen ergibt sich für diesen ein erheblich größeres Gewicht, das von der Ofendecke getragen verden muß, sowie eine größere Länge. Aber auch die Unterbringung der Brennkammer auf einem Anhänger, der mit dem Füllwagen verfahren wird, führt zu einer unerwünschten Mehrbelastung der Ofendecke.

Es ist weiterhin aus der DE-C-882 691 bekannt, die Brennkammer auf der Koksüberleitmaschine anzuordnen, wobei sie an die jeweils zu beschickende Ofenkammer anschließbar ist. Hierbei werden die anfallenden Verbrennungsgase aus der Brennkammer ungereinigt in die Atmosphäre entlassen und stellen somit eine erhebliche Belastung für Personal und Umgebung der Koksofenbatterie dar.

Der Erfindung liegt daher die Aufgabe zugrunde, die Einrichtung zum Absaugen, Verbrennen und Reinigen der Füllgase so auszubilden, daß neben einer Entlastung der Ofendecke vom Gewicht der Brennkammer auch eine umweltverträgliche Behandlung der Füllgase erreicht wird.

Erfindungsgemäß wird hierzu vorgeschlagen, daß die Brennkammer an die stationäre Absaugeleitung der koksseitigen Entstaubung anschließbar ist.

Eine bevorzugte Ausführungsform der Erfindung besteht darin, daß die Brennkammer an den Verbindungskanal zwischen der Entstaubungshaube der Koksüberleitmaschine und der stationären Absaugeleitung anschließbar ist.

Die Erfindung geht hierbei davon aus, daß nach heutigem Standard Koksofenbatterien mit Koksüberleitmaschinen mit integrierter Entstaubungshaube ausgerüstet sind, mit deren Hilfe die während des Koksdrückens entstehenden sowie die vom glühenden Koks auf dem Löschwagen aufsteigenden staubbeladenen Gase aufgefangen werden. Die Entstaubungshaube hat dabei üblicherweise über einen sogenannten Bandschleifenwagen Anschluß an eine entlang der Koksseite der Koksofenbatterie verlegte Absaugeleitung, die mit Gebläse und Filteranlage zusammenwirkt.

Die Brennkammer ist hierbei also auf der Koksüberleitmaschine untergebracht, über die das Gewicht der Brennkammer problemlos in den Gleisunterbau eingeleitet werden kann, während Ofendecke und Füllwagen gewichtsmäßig und räumlich von der Brennkammer völlig entlastet sind. Dabei ist durch den Anschluß der Brennkammer an die stationäre Absaugeleitung der koksseitigen Entstaubung gewährleistet, daß die die Brennkammer verlassenden Verbrennungsgase erst nach hinreichender Reinigung in die Atmosphäre gelangen.

Der Anschluß der Brennkammer an die zu beschickende Ofenkammer kann auf unterschiedliche Weise erfolgen. So sieht die Erfindung zum einen vor, daß die Brennkammer durch eine öffnung in der koksseitigen Ofentür an die Ofenkammer anschließbar ist. Hierbei ist zweckmäßig die Koksüberleitmaschine mit einer Betätigungseinrichtung für den Verschluß der öffnung in der koksseitigen Ofentür versehen.

Gemäß einem anderen Vorschlag der Erfindung ist vorgesehen, daß die Brennkammer durch den in der Ofendecke angeordneten, mit einem Deckel verschließbaren Anschlußstutzen für das Überleitrohr an die zu beschickende Ofenkammer anschließbar ist. Diese Möglichkeit bietet sich bei Koksofenbatterien an, bei denen ursprünglich das überleiten der Füllgase aus der jeweils zu beschickenden Ofenkammer in eine Nachbarkammer vorgesehen war, wozu also jede Ofenkammer im koksseitigen Bereich der Ofendecke mit einem Anschlußstutzen für das überleitrohr ausgerüstet ist. Hierbei soll dann nach einem weiteren Merkmal der Erfindung an die Brennkammer ein Anschlußrohr mit integriertem Deckelabheber für den Deckel des Anschlußstutzens angesetzt sein.

Die Erfindung wird im folgenden anhand der Zeichnungen näher erläutert, die zwei Ausführungsformen darstellen. Es zeigen:
- Fig. 1: die erfindungsgemäße Einrichtung mit Anschluß der Brennkammer an die Öffnung in der koksseitigen Ofentür und
- Fig. 2: die erfindungsgemäße Einrichtung mit Anschluß der Brennkammer an den Anschlußstutzen für das Überleitrohr.

Gemäß Fig. 1 ist die als Ganzes mit 1 bezeichnete Koksüberleitmaschine mittels Fahrwerken 2, 3 entlang der Koksseite der Koksofenbatterie 4 verfahrbar. Sie weist eine Entstaubungshaube 5 auf, die über einen Verbindungskanal 6 mit der stationären Absaugeleitung 7 verbunden ist. Hierzu dient der Bandschleifenwagen 8, der den Eintritt des Verbindungskanals in die Absaugeleitung in der jeweiligen Betriebsstellung freigibt. Der Verbindungskanal ist mit einer Klappe 9 absperrbar.

Auf der Koksüberleitmaschine ist erfindungsgemäß die Brennkammer 10 angeordnet. Die Brennkammer kann im vorliegenden Fall mit der zu beschickenden Ofenkammer 11 über eine Leitung 12, die in einer Öffnung 13 der koksseitigen Ofentür 14 einschiebbar ist, verbunden werden. Der Öffnung 13 ist ein nicht dargestellter Verschluß zugeordnet, der mittels einer hier ebenfalls nicht gezeigten Betätigungseinrichtung auf der Koksüberleitmaschine geöffnet bzw. geschlossen werden kann. Austrittsseitig hat die Brennkammer 10 durch die Verbindungsleitung 15, die mit einer Klappe 16 versehen ist, Anschluß an den Verbindungskanal 6.

Nach Beendigung des Druckvorganges, während dessen durch die Entstaubungshaube die vom stürzenden und auf dem nicht dargestellten Löschwagen befindlichen Koks aufsteigenden staubbeladenen Gase aufgefangen worden sind, wird der Verbindungskanal 6 durch Schließen der Klappe 9 geschlossen. Für den folgenden Füllvorgang in der Ofenkammer 11 wird nunmehr durch Öffnen der Klappe 16 der Anschluß der Brennkammer an die Absaugeleitung hergestellt und gleichzeitig die Leitung 12 in die Öffnung 13 der Ofentür 14 eingeschoben. Die Saugung in der Absaugeleitung 7 wird dadurch bis in die Ofenkammer 11 wirksam. Die während der Beschickung in der Ofenkammer 11 anfallenden Füllgase gelangen so in die Brennkammer, wo sie mittels einer hier nicht dargestellten Zündvorrichtung gezündet und verbrannt werden. Bei ihrem Austritt aus der Brennkammer werden die ausgebrannten Gase durch beigemischte Luft, die durch einen Ringspalt 17 angesaugt wird, in gewissem Umfang gekühlt und gelangen über Verbindungsleitung 15 und Verbindungskanal 6 in die Absaugeleitung 7. Darin strömen sie zu einer hier nicht dargestellten Filteranlage, in der sie ebenso wie die zuvor vom gedrückten Koks anfallenden Gase entstaubt werden.

In Fig. 2 sind die Elemente, die denen gemäß Fig. 1 entsprechen, mit denselben Bezugszahlen versehen. Die Ausführungsform gemäß Fig. 2 unterschiedet sich hierbei von der vorstehend beschriebenen lediglich durch eine andere Art des Anschlusses der Brennkammer 10 an die Ofenkammer 11. Hier ist mit 18 der Anschlußstutzen für das Überleitrohr in der Ofendecke 19 bezeichnet. 20 ist das Anschlußrohr der Brennkammer 10, an dessen ofenseitigem Ende ein auf den Anschlußstutzen 18 aufsetzbares Verbindungsstück 21 angeordnet ist. Letzteres ist mit einem Deckelabheber 22 für den Deckel 23 des Anschlußstutzens 18 versehen.

## Patentansprüche

1. Einrichtung zum Absaugen, Verbrennen und Reinigen der beim Beschicken von Horizontalkammer-Verkokungsöfen anfallenden Füllgase, die eine auf der Koksüberleitmaschine angeordnete Brennkammer aufweist, die an die zu beschickende Ofenkammer anschließbar ist, dadurch gekennzeichnet, daß die Brennkammer (10) an die stationäre Absaugeleitung (7) der koksseitigen Entstaubung anschließbar ist.

2. Einrichtung nach Anspruch 1, dadurch gekennzeichnet, daß die Brennkammer (10) an den Verbindungskanal (6) zwischen der Entstaubungshaube (5) der Koksüberleitmaschine (1) und der stationären Absaugeleitung (7) anschließbar ist.

3. Einrichtung nach Anspruch 1, dadurch gekennzeichnet, daß die Brennkammer (10) durch eine Öffnung (13) in der koksseitigen Ofentür (14) an die zu beschickende Ofenkammer (11) anschließbar ist.

4. Einrichtung nach Anspruch 3, dadurch gekennzeichnet, daß die Koksüberleitmaschine (1) mit einer Betätigungseinrichtung für den Verschluß der Öffnung (13) in der koksseitigen Ofentür (14) versehen ist.

5. Einrichtung nach Anspruch 1, dadurch gekennzeichnet, daß die Brennkammer (10) durch den in der Ofendecke (19) angeordneten, mit einem Deckel (23) verschließbaren Anschlußstutzen (18) für das Überleitrohr an die zu beschickende Ofenkammer (11) anschließbar ist.

6. Einrichtung nach Anspruch 5, dadurch gekennzeichnet, daß an die Brennkammer (10) ein Anschlußrohr (20) mit integriertem Deckelabheber (22) für den Deckel (23) des Anschlußstutzens (18) angesetzt ist.

## Claims

1. Device for extracting, burning and purifying the filling gases, which arise on charging horizontal-chamber coking ovens, having a combustion chamber which is arranged on the coke-transferring machine and can be connected to the oven chamber to be charged, characterised in that the combustion chamber (10) can be connected to the fixed extraction line (7) of the dust removal unit on the coke side.

2. Device according to Claim 1, characterised in that the combustion chamber (10) can be connected to the duct (6) connecting the dust removal hood (5) of the coke-transferring machine (1) to the fixed extraction line (7).

3. Device according to Claim 1, characterised in that the combustion chamber (10) can be connected via an opening (13) in the coke-side oven door (14) to the oven chamber (11) to be charged.

4. Device according to Claim 3, characterised in that the coke-transferring machine (1) is provided with an actuation device for closing the opening (13) in the coke-side oven door (14).

5. Device according to Claim 1, characterised in that the combustion chamber (10) can be connected via the connection branch (18), which is located in the oven top (19) and can be closed by a cover (23), for the transfer pipe to the oven chamber (11) to be charged.

6. Device according to Claim 5, characterised in that a connection pipe (20) with an integrated cover lifter (22) for the cover (23) of the connection branch (18) is attached to the combustion chamber (10).

## Revendications

1. Dispositif pour aspirer, brûler et épurer des gaz de remplissage qui se dégagent lors du chargement de fours à coke à chambre horizontale, dispositif qui comprend une chambre de combustion montée sur la machine de transfert du coke, qui peut être raccordée à la chambre de four qu'il s'agit de charger, caractérisé en ce que la chambre de combustion (10) peut être raccordée à la conduite d'aspiration fixe (7) du dispositif de dépoussiérage du côté de défournement.

2. Dispositif selon la revendication 1, caractérisé en ce que la chambre de combustion (10) peut être raccordée au conduit de liaison (6) prévu entre la hotte de dépoussiérage (5) de la machine de transfert de coke (1) et la conduite d'aspiration fixe (7).

3. Dispositif selon la revendication 1, caractérisé en ce que la chambre de combustion (10) peut être raccordée à la chambre de four (11) qu'il s'agit de charger par une ouverture (13) pratiquée dans la porte du four (14) du côté de défournement.

4. Dispositif selon la revendication 3, caractérisé en ce que la machine de transfert de coke (1) est muni d'un dispositif d'actionnement agissant sur l'obturateur de l'ouverture (13) pratiquée dans la porte de four (14) du côté de défournement.

5. Dispositif selon la revendication 1, caractérisé en ce que la chambre de combustion (10) peut être raccordée à la chambre de four (11) qu'il s'agit de charger par l'intermédiaire de la tubulure de raccordement (18) du tube de transfert, qui est agencée dans la plafond (19) du four et peut être fermée au moyen d'un couvercle (23).

6. Dispositif selon la revendication 5, caractérisé en ce qu'à la chambre de combustion (10) est raccordé un tube de raccordement (20) muni d'un dispositif (22) élévateur de couvercle intégré qui soulève le couvercle (23) de la tubulure de raccordement (18).
